# EUROPÄISCHE PATENTSCHRIFT

(11) **EP 1 666 393 B1**
(45) Veröffentlichungstag und Bekanntmachung des Hinweises auf die Patenterteilung: **19.03.2008**
(21) Anmeldenummer: 05026328.4
(22) Anmeldetag: 02.12.2005
(51) Int. Cl.: B65G 59/02

(54) **Vorrichtung zum Bereitstellen von leistenförmigen Elementen**
Apparatus for providing ledge-shaped elements
Dispositif de mise à disposition de pièces en forme de listel

(30) Priorität: 02.12.2004 DE 202004018671 U
(43) Veröffentlichungstag der Anmeldung: 07.06.2006
(73) Patentinhaber: Homag Holzbearbeitungssysteme AG, 72296 Schopfloch (DE)
(72) Erfinder: Weimer, Lars, 72226 Simmersfeld-Oberweiler (DE); Gauss, Achim, 72280 Dornstetten-Hallwangen (DE)
(74) Vertreter: HOFFMANN EITLE

(56) Entgegenhaltungen:
- DE-A1- 2 323 227
- DE-A1- 2 952 011
- DE-A1- 3 003 555
- DE-A1- 19 942 674
- US-A- 5 924 839

## Beschreibung

### Technisches Gebiet

Die Erfindung betrifft eine Vorrichtung zu Bereitstellen von leistenförmigen Elementen nach dem Oberbegriff von Anspruch 1.

### Stand der Technik

Bei der Herstellung plattenförmiger Werkstücke wie beispielsweise Möbelplatten oder dergleichen werden häufig zunächst Voll- oder Leichtbauplatten Z. B. Span- oder Wabenplatten) hergestellt, die anschließenden an ihren Stirnseiten mit einem leisten- bzw. streifenförmigen Kantenmaterial versehen werden. Das Kantenmaterial wird in einer Kantenanbringmaschine, die Teil einer Durchlauf-Bearbeitungsanlage sein kann, angeleimt oder auf sonstige Weise angebracht. Dabei muss die Kantenanbringmaschine stets in ausreichender Menge mit Kantenmaterial versorgt werden.

So offenbaren beispielsweise die DE 30 03 555 A1 und die DE 29 52 011 C2 jeweils eine gattungsgemäße Vorrichtung zum Zuführen von Streifenmaterial zu einer Kantenanleimmaschine. Bei den bekannten Vorrichtungen wird ein Stapel mit Kantenmaterial mittels eines Schiebers an eine Transportrolle gedrückt, die einzelne Kantenmaterialleisten zu einer Kantenanleimmaschine ausfördert. Sobald alle Leisten des Stapels ausgefördert sind, wird der Maschinenbetrieb unterbrochen, der Schieber wird zurückgeschoben und es werden neue Leisten eingelegt.

Um die hierbei anfallenden Maschinenstillzeiten zu minimieren, werden üblicherweise sehr umfangreiche Stapel gebildet. Hierbei tritt jedoch das Problem auf, dass mit zunehmendem Stapelumfang ein erhöhter Druck durch den Schieber aufgebracht werden muss. Hierdurch erhöht sich die Reibung zwischen den Leisten und es entsteht ein im Zuge der Verarbeitung des Stapels ein stark veränderlicher Druck an der Transportrolle, was zu Störungen beim Ausfördern der Leisten führen kann.

Ferner offenbart die DE 23 23 227 A1 eine Vorrichtung nach dem Oberbegriff von Anspruch 1.

### Darstellung der Erfindung

Es ist daher Aufgabe der vorliegenden Erfindung, eine eine Vorrichtung zu Bereitstellen von leistenförmigen Elementen der eingangs genannten Art bereitzustellen, die einen möglichst kontinuierlichen und störungsfreien Betrieb ermöglicht.

Diese Aufgabe wird erfindungsgemäß durch eine Vorrichtung mit den Merkmalen von Anspruch 1 gelöst. Vorteilhafte Weiterbildungen der Erfindung sind in den abhängigen Ansprüchen angegeben.

Der Erfindung liegt der Gedanke zugrunde, das Einlegen der leistenförmigen Elemente bzw. das Bilden eines entsprechenden Stapels vom Einlegen der leistenförmigen Elemente zwischen Bereitstellungseinrichtung und Vorschubeinrichtung räumlich und zeitlich zu entkoppeln. Zu diesem Zweck ist erfindungsgemäß vorgesehen, dass die Vorrichtung eine Zufuhreinrichtung zum automatischen Zuführen eines Elementstapels zwischen die Bereitstellungseinrichtung und die Vorschubeinrichtung aufweist.

Durch die sich hieraus ergebende, räumliche und zeitliche Entkopplung von Stapelbildung einerseits und Stapeleinlegung andererseits kann ein quasi-kontinuierlicher Betrieb der erfindungsgemäßen Vorrichtung erzielt werden. Insbesondere ist es mit der erfindungsgemäßen Vorrichtung bei üblichen Taktzeiten einer Leistenanbringmaschine nicht erforderlich, die Maschine zur Beschickung der Vorrichtung mit leistenförmigen Elementen anzuhalten. Hierdurch werden entsprechende Maschinenstillzeiten vermieden.

Gleichzeitig ermöglicht die erfindungsgemäße Vorrichtung eine Verminderung der Stapelgrößen ohne Verlust an Leistungsfähigkeit. Durch die verminderten Stapelgrößen, bei denen ein "Stapel" ggf. auch nur ein leistenförmiges Element umfassen kann, ergeben sich geringere und konstantere Andruckkräfte innerhalb der Vorrichtung, wodurch wesentliche Störungsquellen für den Betrieb der Vorrichtung beseitigt werden.

Gemäß der vorliegenden Erfindung weist die Zufuhreinrichtung mindestens ein Endloselement auf, das eine Mehrzahl von Anschlagelementen besitzt. Auf diese Weise wird eine besonders einfache, aber dennoch kontinuierliche Zufuhreinrichtung bereitgestellt, wobei zwischen benachbarten Anschlagelementen jeweils Elementstapel gebildet werden können, um diese durch eine Bewegung des Endloselements zuzuführen.

Erfindungsgemäß ist ferner vorgesehen, dass der gegenseitige Abstand der Anschlagelemente bzw. Anschlagnocken einstellbar ist, sodass die Zufuhreinrichtung an variierende Stapelgrößen bzw. Abmessungen der leistenförmigen Elemente angepasst werden kann.

Alternativ oder zusätzlich ist gemäß einer Weiterbildung der vorliegenden Erfindung vorgesehen, dass die Anschlagelemente Ausgleichsmittel aufweisen, die das Einlegen von Elementstapeln mit unterschiedlicher Dicke zwischen benachbarten Anschlagelementen ermöglichen. Bei den Ausgleichsmitteln kann es sich bevorzugt um Federmittel wie Blattfedern oder dergleichen handeln, die auf mindestens einer Seitenfläche der Anschlagelemente vorgesehen sind.

Bei dem Endloselement kann es sich im Rahmen der vorliegenden Erfindung beispielsweise um eine Kette, ein Seil, einen Riemen oder dergleichen handeln. Als besonders vorteilhaft hat sich die Ausgestaltung der Zufuhreinrichtung als Nockenriemen mit Anschlagnocken erwiesen.

Die Auflage zum Führen des mindestens einen Elementstapels kann im Rahmen der vorliegenden Erfindung beispielsweise durch eine Platte oder einen Tisch gebildet sein. Im Hinblick auf eine besonders einfache und kompakte Ausgestaltung der erfindungsgemäßen Vorrichtung ist gemäß einer Weiterbildung jedoch vorgesehen, dass das mindestens eine Endloselement bzw. der mindestens eine Nockenriemen gleichzeitig auch als Auflage dient, sodass auf separate Platten oder Tische verzichtet werden kann.

Die Vorschubeinrichtung kann prinzipiell in bekannter Weise durch einen Schieber oder dergleichen ausgestaltet sein, sollte jedoch bevorzugt auf die Ausgestaltung der Zufuhreinrichtung abgestimmt sein. So ist es insbesondere bei einer als Endloselement ausgestalteten Zufuhreinrichtung bevorzugt, dass die Vorschubeinrichtung Vorschubelemente aufweist, die verschiebbar und/oder verdrehbar sind, und zwar bevorzugt auch senkrecht zur Vorschubrichtung. Hierdurch wird ermöglicht, dass die Vorschubelemente der Vorschubeinrichtung während des Zufuhrvorganges "abtauchen", sodass die Elementstapel durch eine lineare Verschiebung in die gewünschte Position gebracht werden können, um anschließend die Vorschubelemente wieder anzuheben und mit dem Stapel in Anlage zu bringen.

Bei der Bereitstellungseinrichtung kann es sich um eine aktive oder passive Einrichtung handeln. Im Falle einer aktiven Einrichtung, welche die einzelnen leistenförmigen Elemente aktiv antreibt und einer Leistenanbringmaschine zuführt, handelt es sich gemäß einer bevorzugten Ausführungsform der vorliegenden Erfindung um mindestens eine Transportrolle. Im Falle einer passiven Bereitstellungseinrichtung kann diese beispielsweise lediglich durch einen Anschlag gebildet sein, der dafür sorgt, dass die einzelnen leistenförmigen Elemente in einer Bereitstellungsposition bereitgehalten werden, um beispielsweise durch ein vorbeilaufendes Werkstück aufgenommen zu werden.

### Kurze Beschreibung der Zeichnung

Fig. 1 zeigt schematisch eine Draufsicht einer bevorzugten Ausführungsform der erfindungsgemäßen Vorrichtung.

### Ausführliche Beschreibung bevorzugter Ausführungsformen

Bevorzugte Ausführungen der Erfindung werden nachfolgend ausführlich unter Bezugnahme auf die begleitende Zeichnung beschrieben.

Fig. 1 zeigt schematisch eine Draufsicht einer bevorzugten Ausführungsform der erfindungsgemäßen Vorrichtung 10 zum Bereitstellen von leistenförmigen Elementen 1 an eine nicht gezeigte Leistenanbringmaschine. Die leistenförmigen Elemente können beispielsweise aus Holz, Kunststoff oder einem ähnlichen geeigneten Kantenmaterial bestehen und einen beliebigen Querschnitt und eine beliebige Länge besitzen.

Die Vorrichtung 10 umfasst in der vorliegenden Ausführungsform eine Bereitstellungseinrichtung in der Gestalt zweier Transportrollen 4, mittels derer jeweils ein leistenförmiges Element zu der nicht gezeigten Leistenanbringmaschine ausgefördert werden kann. Dabei kann das Ausfördern der jeweiligen leistenförmigen Elemente 1 beispielsweise durch einen Durchlass mit variabler Öffnung gesteuert werden. Ferner umfasst die Vorrichtung 10 eine Vorschubeinrichtung 5 zum Vorschieben eines sich zwischen der Bereitstellungseinrichtung 4 und der Vorschubeinrichtung 5 befindenden Elementstapels 1' in Richtung der Bereitstellungseinrichtung 4, d.h. in einer Vorschubrichtung. Die Ausgestaltung der Vorschubeinrichtung 5 wird später noch eingehender beschrieben.

Darüber hinaus ist die Vorrichtung 10 mit einer Zufuhreinrichtung 2 zum automatischen Zuführen eines Elementstapels 1' zwischen die Bereitstellungseinrichtung 4 und die Vorschubeinrichtung 5 ausgestattet. Die Zufuhreinrichtung 2 ist in der vorliegenden Ausführungsform durch zwei Nockenriemen 2 gebildet, die jeweils mit Anschlagnocken 2' versehen sind. Die Nockenriemen 2 sind jeweils an den Enden der Vorrichtung 10 um nicht gezeigte Umlenkrollen geführt, sodass sie innerhalb der Vorrichtung 10 zirkulieren können. Zwischen den Anschlagnocken 2' der Nockenriemen 2 können jeweils Elementstapel 1' gebildet werden, die anschließend durch eine Bewegung des Nockenriemens 2 in die gewünschte Position zwischen der Vorschubeinrichtung 5 und der Bereitstellungseinrichtung 4 gebracht werden können.

Dabei ist der gegenseitige Abstand 3 der Anschlagelement 2' bevorzugt verstellbar, beispielsweise indem die Anschlagelemente 2' entlang der Riemen 2 verchiebbar sind. Alternativ oder zusätzlich ist es bevorzugt, dass die Anschlagelemente an zumindest einer Seitenfläche Ausgleichsmittel aufweisen, die das Einlegen von Elementstapeln mit unterschiedlicher Dicke zwischen benachbarten Anschlagelementen 2' ermöglichen. Obgleich die Ausgleichsmittel in Fig. 1 nicht gezeigt sind, kann es sich hierbei beispielsweise um Blattfedern oder sonstige Federmittel handeln.

Die Vorschubeinrichtung umfasst in der vorliegenden Ausführungsform zwei Vorschubelemente 5, die versenkbar, d.h. in einer Richtung senkrecht zur Zeichenebene von Fig. 1 verschiebbar sind.

Der Betrieb der erfindungsgemäßen Vorrichtung 10 vollzieht sich beispielsweise wie folgt. Zwischen den Anschlagelementen 2' der beiden Endlosriemen 2, werden jeweils leistenförmige Elemente 1 eingelegt, um Elementstapel 1' zu bilden. Anschließend wird ein erster Elementstapel 1' derart mittels der Nockenriemen 2 verfahren, dass das vorderste leistenförmige Element 1 an den Transportrollen 4 anliegt. Hierbei sind die Vorschubelemente 5 abgesenkt. Sobald der vorderste Werkstückstapel 1' seine Position an der Transportrolle 4 erreicht hat, werden die Vorschubelemente 5 hochgefahren und an das hinterste Element des vorderen Elementstapels 1' herangefahren, um den Elementstapel 1 mit einer vorbestimmten Kraft an die Transportrollen 4 anzudrücken. Nun kann durch eine Rotation der Transportrollen 4 jeweils das vorderste leistenförmige Element ausgefördert werden, um es der nicht gezeigten Kantenanbringmaschine zuzuführen. Nach dem Ausfördern des jeweiligen, vordersten leistenförmigen Elements werden sowohl die Vorschubelemente 5 als auch die übrigen Werkstückstapel nachgetaktet. Dieser Vorgang wiederholt sich, bis der vorderste Elementstapel 1' vollständig ausgefördert ist. Zu diesem Zeitpunkt werden die Vorschubelemente 5 abgesenkt und in die von den Transportrollen 4 beabstandete Ausgangsposition verfahren, während gleichzeitig durch eine Bewegung der Nockenriemen 2 der nächste Werkstückstapel 1' zwischen die Transportrollen 4 und die abgesenkten Vorschubelemente 5 zugeführt wird. Nun kann der oben beschriebene Vorgang wiederholt werden.

## Patentansprüche

1. Vorrichtung (10) zum Bereitstellen von leistenförmigen Elementen (1) aus Holz, Kunststoff oder dergleichen an eine Leistenanbringmaschine, umfassend:
eine Auflage zum Führen mindestens eines Elementstapels (1'), der mindestens ein leistenförmiges Element (1) aufweist,
eine Bereitstellungseinrichtung (4) zum Bereitstellen eines leistenförmigen Elements (1) aus dem Elementstapel (1') an die Leistenanbringmaschine,
eine Vorschubeinrichtung (5) zum Vorschieben eines Elementstapels (1') zu der Bereitstellungseinrichtung (4) in einer Vorschubrichtung,
wobei
die Vorrichtung eine Zufuhreinrichtung (2) zum automatischen Zuführen eines Elementstapels (1') zwischen die Bereitstellungseinrichtung (4) und die Vorschubeinrichtung (5) aufweist, und
die Zufuhreinrichtung mindestens ein Endloselement (2) aufweist, das eine Mehrzahl von Anschlagelementen (2') besitzt,
**dadurch gekennzeichnet, dass**
der gegenseitige Abstand (3) der Anschlagelemente (2') verstellbar ist, und/oder die Anschlagelemente (2') Ausgleichsmittel, insbesondere Federmittel, aufweisen, die das Einlegen von Elementstapeln (1') mit unterschiedlicher Dicke zwischen benachbarten Anschlagelementen (2') ermöglichen.

2. Vorrichtung nach Anspruch 1, **dadurch gekennzeichnet, dass** die Zufuhreinrichtung mindestens einen Nockenriemen (2) mit Anschlagnocken (2') aufweist.

3. Vorrichtung nach einem der Ansprüche 1 bis 2, **dadurch gekennzeichnet, dass** das mindestens eine Endloselement bzw. der mindestens eine Nockenriemen (2) auch als Auflage dient.

4. Vorrichtung nach einem der vorhergehenden Ansprüche, **dadurch gekennzeichnet, dass** die Vorschubeinrichtung (5) Vorschubelemente (5) aufweist, die verschiebbar und/oder verdrehbar sind, und zwar bevorzugt auch senkrecht zur Vorschubrichtung.

5. Vorrichtung nach einem der vorhergehenden Ansprüche, **dadurch gekennzeichnet, dass** die Bereitstellungseinrichtung durch mindestens eine Transportrolle (4) gebildet ist.

## Claims

1. Device (10) for providing bar-shaped elements (1) composed of wood, plastic or the like on a bar attachment machine comprising:
a support for guiding at least one stack of elements (1') comprising at least one bar-shaped element (1),
a supply device (4) for supplying a bar-shaped element (1) from the stack of elements (1') to the bar attachment machine,
a feed device (5) for feeding a stack of elements (1') to the supply device (4) in a feed direction,
wherein
the device comprises a delivery device (2) for the automatic delivery of a stack of elements (1') between the supply device (4) and the feed device (5), and
the delivery device comprises at least one endless element (2) possessing a plurality of stop elements (2'),
**characterised in that**
the mutual spacing (3) of the stop elements (2') is adjustable, and/or the stop elements (2') comprise compensation means, in particular mechanical spring means which allow the insertion of stacks of elements (1') of different thickness between neighbouring stop elements (2').

2. Device according to claim 1, **characterised in that** the delivery device comprises at least one cam belt (2) with stop cam (2').

3. Device according to one of claims 1 to 2, **characterised in that** the at least single endless element or the at least single cam belt (2) also serves as a support.

4. Device according to any of the preceding claims, **characterised in that** the feed device (5) comprises feed elements (5) that are displaceable and/or rotatable and indeed preferably perpendicular to the feed direction.

5. Device according to any of the preceding claims, **characterised in that** the supply device is formed by at least one transport roller (4).

## Revendications

1. Dispositif (10) de mise à disposition d'éléments (1) en forme de bandes, en bois, matière synthétique ou analogue, sur une machine de montage de bandes, comprenant :
un support pour guider au moins une pile d'éléments (1'), présentant au moins un élément (1) en forme de bande,
un dispositif de mise à disposition (4) pour mettre à disposition un élément (1) en forme de bande, depuis la pile d'éléments (1'), à la machine de montage de bandes,
un dispositif d'avancement (5), pour assurer l'avancement d'une pile d'éléments (1') au dispositif de mise à disposition (4), dans un sens d'avancement,
où
le dispositif présente un dispositif d'amenée (2), pour amener automatiquement une pile d'éléments (1') entre le dispositif de mise à disposition (4) et le dispositif d'avancement (5), et
le dispositif d'amenée présente au moins un élément sans fin (2), comprenant une pluralité d'éléments de butée (2'),
**caractérisé en ce que**
l'espacement (3) mutuel des éléments de butée (2') est réglable, et/ou les éléments de butée (2') présentent des moyens de compensation, en particulier des moyens élastiques, permettant l'insertion de piles d'éléments (1') d'épaisseurs différentes entres des éléments de butée (2') voisins.

2. Dispositif selon la revendication 1, **caractérisé en ce que** le dispositif d'amenée présente au moins une courroie à ergots (2) munie d'ergots de mise en butée (2').

3. Dispositif selon l'une des revendications 1 à 2, **caractérisé en ce que** le au moins un élément sans fin, ou la au moins une courroie à ergots (2), sert de support.

4. Dispositif selon l'une des revendications précédentes; **caractérisé en ce que** le dispositif d'avancement (5) présente des éléments d'avancement (5), susceptibles d'effectuer une translation et/ou une rotation et, précisément, de préférence également perpendiculairement à la direction d'avancement.

5. Dispositif selon l'une des revendications précédentes, **caractérisé en ce que** le dispositif de mise à disposition est formé par au moins un rouleau de transport (4).
